# FASCICULE DE BREVET EUROPEEN

(11) **EP 1 428 441 B1**
(45) Date de publication et mention de la délivrance du brevet: **15.04.2009**
(21) Numéro de dépôt: 03027911.1
(22) Date de dépôt: 04.12.2003
(51) Int. Cl.: A41D 27/28, A41D 13/002

(54) **Systeme de ventilation pour vêtement**
Lüftungssystem für Kleidung
Venting system for garment

(30) Priorité: 12.12.2002 FR 0215956
(43) Date de publication de la demande: 16.06.2004
(73) Titulaire: Salomon S.A., 74370 Metz-Tessy (FR)
(72) Inventeur: Baumel, Caroline, 74330 La Balme de Sillingy (FR)

(56) Documents cités:
- EP-A- 1 002 470
- US-A- 5 752 277
- US-A- 6 085 353
- US-A- 6 125 472

## Description

La présente invention concerne un système de ventilation notamment pour vêtement, tel que vêtement de tous les jours, vêtement de sport, vêtement technique, etc...

L'invention est plus particulièrement adaptée à la ventilation de vêtement de sport et de plein air et notamment à des vêtements type veste de sport, coupe-vent, veste de sport d'hiver, mais aussi pantalons, shorts, etc..

Les personnes travaillant à l'extérieur ou impliquées dans des sports ou des activités en plein air sont souvent équipées de vêtement étanches ou au moins faisant office de coupe-vent.

Un inconvénient important de vêtements coupe-vent ou étanches à l'eau est leur pauvre ventilation.

En effet comme le matériau constituant le vêtement est étanche à l'eau, ou du moins au vent, il constitue généralement une barrière à l'évaporation d'humidité émise par le corps durant l'exercice physique, de sorte que les vêtements portés en dessous peuvent se retrouver complètement mouillés.

La respirabilité de tels vêtements étanches ou coupe-vent peut être améliorée par l'utilisation de matériaux dits respiro-étanches c'est à dire de matériaux perméables à la vapeur d'eau mais pas l'eau condensée (pluie). Ces vêtements sont cependant très fragiles et très coûteux. Par ailleurs leur degré de respirabilité est limité à un rapport donné de transmission de vapeur d'eau qui n'est pas toujours suffisant pour l'utilisateur, et il se produit donc toujours des phénomènes d'humidité.

Une autre façon d'améliorer la respirabilité de tels vêtements est de les munir de moyens de ventilation tels que des ouvertures qui peuvent être ouvertes ou refermées. Le document US 6, 085, 353 décrit de tels moyens de ventilation. Le problème de ce type de ventilation est de garder l'ouverture réellement ouverte de façon à permettre l'entrée d'air, notamment lorsque l'utilisateur n'est pas en mouvement.

En effet ces ouvertures ne sont en général que des fentes et il doit être prévu des moyens d'agrandissement de ces fentes et de maintien en position grande ouverte pour obtenir une ventilation satisfaisante.

Le US 6, 339, 845 prévoit d'associer un système d'agrandissement de l'ouverture à un système de ventilation de type fente.

Dans les exemples décrits le système d'agrandissement est un moyen élastique de type épingle élastique en forme de vé dont chacune des branches est associée à un bord de l'ouverture et qui est comprimée lors de la fermeture.

Quand la fermeture à glissière de l'ouverture est ouverte, celle-ci s'agrandit automatiquement sous l'effet de l'épingle élastique, fournissant ainsi le système de ventilation souhaité.

Le but de la présente invention est de perfectionner un tel système de ventilation, notamment de façon à en simplifier et réduire les coûts de fabrication et montage.

Ce but est atteint dans le système de ventilation selon l'invention qui est du type comportant une ouverture de ventilation de type fente et des moyens de fermeture associés à l'ouverture pour ouvrir/fermer ladite ouverture, par le fait que la fente de l'ouverture est sensiblement non rectiligne.

De préférence la fente a une forme sensiblement ovale. Ainsi en position fermée le matériau des bords de l'ouverture est précontraint du fait de la découpe même de ladite ouverture et celle-ci s'élargit donc automatiquement de façon à reprendre sa forme initiale non rectiligne, en l'occurrence ovale, dès l'ouverture de ses moyens de fermeture.

Avec une simple découpe appropriée de l'ouverture, on obtient très simplement et à un coût minimum le but souhaité.

De toute façon l'invention sera mieux comprise et d'autres caractéristiques de celle-ci seront mises en évidence à l'aide de la description qui suit en référence au dessin schématique annexé en représentant à titre d'exemples non limitatifs, certains modes de réalisation préférés et dans lequel :
- la figure 1 est une vue en perspective d'un vêtement intégrant un dispositif de ventilation selon l'invention,
- la figure 2 est, en vue de détail, un agrandissement d'un dispositif de ventilation avant montage,
- la figure 3 est une vue similaire à la figure 2 après montage,
- la figure 4 est une vue en coupe selon IV IV de la figure 3,
- la figure 5 est une vue similaire à la figure 3 en position ouverte,
- la figure 6 est une vue similaire à la figure 5 d'un autre mode de réalisation,
- la figure 7 est une vue en coupe selon VII-VII de la figure 8 d'un montage utilisant une fermeture à glissière dite invisible,
- la figure 8 est une vue similaire à la figure 1 montrant un autre exemple de positionnement du dispositif selon l'invention.

La figure 1 montre un vêtement tel que veste de sport ou coupe-vent 1 comportant des dispositifs de ventilation 10, 20 respectivement au niveau des emmanchures et de la poitrine.

Les figures 2 à 5 illustrent plus précisément la construction du dispositif de ventilation 10 situé au niveau des emmanchures.

Comme le montre la figure 2, le dispositif de ventilation 10 selon l'invention est montré entre deux empiècements 11 et 12 du vêtement, à savoir en l'occurrence un panneau avant 11 et une manche 12 du vêtement, et est destiné à être fermé par une fermeture à glissière 30.

Bien entendu les empiècements 11, 12 peuvent être également prévus à différents endroits du vêtement et constitués par exemple par des demi-panneaux avant ou arrière du vêtement.

Au niveau de la zone de montage de la fermeture à glissière 30 le bord de chaque empiècement 11, 12 est découpé en demi arc de cercle respectivement 13, 14. La fente définie par ces bords 13, 14 n'est donc pas droite ou rectiligne, mais de forme courbe et en l'occurrence sensiblement ovale. Ces bords 13, 14 sont disposés en vis à vis l'un de l'autre et la fermeture à glissière 30, fermée ou ouverte, est assemblée, par exemple par des coutures 40, par chacun de ses rubans respectivement 33, 34 à chacun desdits bords 13, 14.

Bien entendu d'autres modes d'assemblage que des coutures (par exemple par collage, soudure) peuvent être prévus entre les rubans de la fermeture à glissière et les bords 13, 14 de l'ouverture.

Bien entendu les empiècements 11, 12 sont également assemblés ensemble par une couture 50 ou similaire de part et d'autre de la fermeture à glissière 30. Cette couture 50 peut d'ailleurs être au moins en partie la même que la couture 40.

Une fois la fermeture à glissière 30 montée elle exerce sur chacun des bords 13, 14 un effort de traction puisqu'en fait, du fait de la forme en arc de cercle de ces derniers, il "manque" du tissu.

Une précontrainte s'exerce donc sur chacun des empiècements 11, 12, de sorte que dès que la fermeture à glissière 30 est ouverte, les bords 13, 14 s'écarteront automatiquement et que le dispositif de ventilation 10 offrira une large ouverture, suffisante pour une bonne ventilation.

Par un artifice très simple de découpe et de couture, on obtient ainsi à coût minimum un dispositif de ventilation dont l'ouverture s'agrandit, c'est à dire dont les bords s'écartent l'un de l'autre, automatiquement dès l'ouverture du système de fermeture.

De préférence et ainsi que le montrent les figures 1 et 4, un filet 36 ou similaire c'est à dire un matériau aéré, relie les bords 13, 14 de l'ouverture, de façon que l'entrée d'air s'effectue, une fois la fermeture à glissière ouverte, à travers ledit matériau aéré. Dans les figures, les dents de 1a fermeture à glissière sont indiquées par la référence numérique 35.

La figure 6 montre une variante de réalisation dans laquelle l'ouverture 20 est réalisée dans le tissu lui-même en dehors de tout empiècement.

Dans ce cas les bords 13, 14 de l'ouverture en arc de cercle sont découpés, par exemple à la main ou à l'emporte pièce dans la pièce de tissu proprement dit et la fermeture à glissière est assemblée comme décrit précédemment.

Bien entendu le fonctionnement après montage est le même qu'indiqué ci-avant.

Les figures 7 et 8 illustrent un mode de réalisation particulièrement discret dans lequel la fermeture à glissière 130 est du type dit fermeture invisible.

Dans une telle fermeture à glissière, les rubans 134 supports des dents 135 se retournent vers l'intérieur, au fur et à mesure de la fermeture, de sorte que les dents 135 restent complètement cachées lorsque la fermeture à glissière 130 est fermée.

Pour parfaire encore l'invisibilité d'une telle fermeture les empiècements 111, 112 sont assemblées par une bord retourné et une couture cachée 140 à chacun des rubans 134 de la fermeture à glissière.

De ce fait, quasiment seuls les bords de empiècements 111, 112 restent apparents lorsque la fermeture à glissière 130 est fermée et seul un "trait" souligne la présence du dispositif de ventilation 120.

De plus dans le cas représenté à la figure 8 le dispositif de ventilation 120 est disposé au niveau d'une pince d'aisance, c'est à dire transversalement au vêtement et demeure donc des plus discrets.

Bien entendu la présente invention ne se limite pas aux exemples de réalisation décrits ci-dessus à titre d'exemples non limitatifs.

C'est ainsi que par exemple la fente pourrait avoir une autre forme qu'ovale, ou que des moyens de fermeture autres que fermeture à glissière pourraient être prévus sans que l'on sorte pour autant du cadre de la présente invention.

## Revendications

1. Système de ventilation notamment pour vêtement comportant une ouverture de ventilation de type fente (10, 20, 120) et des moyens de fermeture (30, 130) associés à l'ouverture pour ouvrir/fermer ladite ouverture, **caractérisé en ce que** la fente est définie par deux bords (13, 14, 113, 114) de forme courbe, **en ce que** la fente a une forme sensiblement ovale,
et **en ce que** les moyens de fermeture exercent un effort de traction sur chacun des deux bords de sorte que dès que les moyens de fermeture sont ouverts, les bords (13, 14, 113, 114) s'écartent automatiquement.

2. Système de ventilation selon la revendication 1, **caractérisé en ce que** les moyens de fermeture (30, 130) sont de type fermeture à glissière.

3. Système de ventilation selon la revendication 2, **caractérisé en ce que** la fermeture à glissière (30, 130) est constituée de deux rubans (33, 34, 133, 134) munis de crémaillères et **en ce que** chaque ruban (33, 34, 133, 134) est cousu le long d'un bord courbe respectivement (13, 14, 113, 114) de la fente.

## Claims

1. Ventilation system, particularly for a garment, comprising a slit-type ventilation opening (10, 20, 120) and closure means (30, 130) associated with the opening for opening/closing said opening, **characterized in that** the slit is defined by two curved edges (13, 14, 113, 114), **in that** the slit has a substantially oval shape, and **in that** the closure means exert a traction force on each of the two edges, such that the edges (13, 14, 113, 114) are automatically spaced apart as soon as that the closure means are open.

2. Ventilation system, according to claim 1, **characterized in that** the closure means (30, 130) are of the zipper-type.

3. Ventilation system according to claim 2, **characterized in that** the zipper (30, 130) is constituted of two strips (33, 34,133,134) provided with racks, and **in that** each strip (33, 34; 133, 134) is sewn along a curved edge (13, 14, 113, 114), respectively, of the slit.

## Patentansprüche

1. Belüftungssystem insbesondere für ein Kleidungsstück, welches eine Belüftungsöffnung vom Typ Schlitz (10, 20, 120) und Verschlussmittel (30, 130), die mit der Öffnung zum Öffnen/Schließen der Öffnung verbunden sind, umfasst, **dadurch gekennzeichnet, dass** der Schlitz durch zwei Räder (13, 14, 113, 114) von gekrümmter Form definiert wird, und dass der Schlitz eine im Wesentlichen ovale Form hat,
und dass die Verschlussmittel eine Zugkraft auf jeden der zwei Ränder in der Weise ausüben, dass, sobald die Verschlussmittel offen sind, die Ränder (13, 14, 113, 114) sich automatisch voneinander entfernen.

2. Belüftungssystem nach Anspruch 1, **dadurch gekennzeichnet, dass** die Verschlussmittel (30, 130) vom Typ Reißverschluss sind.

3. Belüftungssystem nach Anspruch 2, **dadurch gekennzeichnet, dass** der Reißverschluss (30, 130) aus zwei Bändern (33, 34, 133, 134) besteht, welche mit Zahnleisten versehen sind, und dass jedes Band (33, 34, 133, 134) entlang des jeweils gekrümmten Rands (13, 14, 113, 114) des Schlitzes genäht ist..
